# EUROPÄISCHE PATENTSCHRIFT

(11) **EP 1 945 008 B1**
(45) Veröffentlichungstag und Bekanntmachung des Hinweises auf die Patenterteilung: **11.09.2013**
(21) Anmeldenummer: 08155561.7
(22) Anmeldetag: 03.02.2003
(51) Int. Cl.: H05B 41/298, H05B 41/285

(54) **Lampensensor für ein Vorschaltgerät zum Betrieb einer Gasentladungslampe**
Light sensor for a pre-switching device for operating a gas discharge light
Capteur de lampes pour un appareil de montage destiné au fonctionnement d'une lampe à décharge

(30) Priorität: 18.02.2002 DE 10206731
(43) Veröffentlichungstag der Anmeldung: 16.07.2008
(62) Teilanmeldung aus: 03704522.6
(73) Patentinhaber: Tridonic GmbH & Co KG, 6851 Dornbirn (AT)
(72) Erfinder: Richter, Falk, 6830 Rankweil (AT)
(74) Vertreter: Rupp, Christian

(56) Entgegenhaltungen:
- EP-A- 0 594 880
- EP-A- 0 689 373
- EP-A- 0 707 437
- EP-A- 1 043 918
- WO-A-00/72640
- WO-A-99/34648
- DE-A1- 4 120 649
- DE-A1- 19 934 687
- US-A- 5 883 473

## Beschreibung

Die Erfindung betrifft ein Vorschaltgerät für mindestens eine Gasentladungslampe.

Üblicherweise werden heutzutage bei hochwertigen Vorschaltgeräten für Gasentladungslampen die Lampenelektroden vorgeheizt, bevor die Zündspannung zwischen diesen angelegt wird. Es hat sich gezeigt, dass durch diese Maßnahme die Lebensdauer der Lampen in erheblichem Maße verlängert werden kann.

Wie beispielsweise in EP 0 594 880 A1 beschrieben, wird die Gasentladungslampe in der Regel an einem Serienschwingkreis betrieben, wobei der Schwingkreiskondensator in der Regel parallel zur Entladungsstrecke der Gasentladungslampe liegt. Die Elektroden der Lampe sind als Heizwendeln ausgebildet, durch die der Strom des Schwingkreises bei nicht gezündeter Lampe fließt. Im Vorheizbetrieb wird die Frequenz gegenüber der Resonanzfrequenz des Serienresonanzkreises derart verändert, dass die über dem Resonanzkondensator und damit über der Gasentladungslampe liegende Spannung keine Zündung der Gasentladungslampe verursacht. Auf diese Weise fließt ein im Wesentlichen konstanter Strom durch die als Wendeln ausgeführten Lampenelektroden, so dass diese vorgeheizt werden. Nach Ablauf der Vorheizphase wird die Frequenz in der Nähe der Resonanzfrequenz des Resonanzkreises eingestellt, wodurch sich die Spannung über den Resonanzkondensator so erhöht, dass die Gasentladungslampe schließlich zündet.

Das Vorschaltgerät sollte neben der Hauptfunktion der Initiierung, Aufrechterhaltung und Abschaltung der Gasentladung zusätzlich eine den Zustand der Lampe überwachende Funktion aufweisen, um eventuelle Betriebsstörungen erfassen und dementsprechende Maßnahmen einleiten zu können. Diese Maßnahmen können beispielsweise die Abschaltung des Hochspannungsteils beinhalten.

Eine Betriebsstörung kann beispielsweise dann vorliegen, wenn eine der beiden Wendeln oder auch beide defekt sind, oder wenn die Lampe vollständig entfernt bzw. nicht (korrekt) in die Fassungen der Leuchte eingesetzt wurde.

Aus EP 0 707 439 A1 ist ein Verfahren bekannt, bei dem bei einem elektronischen Vorschaltgerät für eine Gasentladungslampe der Spannungsabfall über einen in Serie mit der Primärwicklung eines Heiztransformators geschalteten Widerstand und somit der Heizstrom gemessen wird, um zu erfassen, ob ein Wendelbruch vorliegt, oder aber keine Lampe in die Fassung in die Leuchte eingesetzt wurde.

In der Druckschrift DE 41 20 649 A1 wird ein Vorschaltgerät zum Betrieb von Gasentladungslampen beschrieben, das einen eingesteuerten Wechselrichter enthält, der auf einer über der Netzfrequenz liegenden Frequenz arbeitet. Mit Hilfe einer Überwachungsschaltung, die parallel zur Gasentladungslampe geschaltet ist, wird sowohl die Versorgungsspannung für den Wechselrichter als auch die an den Lampenwendeln auftretende Spannung überwacht. Der Wechselrichter soll dadurch gegen Überlast infolge einer zu hohen Versorgungsspannung oder bei Fehlen oder Versagen der Leuchtstofflampe geschützt werden.

Die Druckschrift EP 0 707 437 A2 beschreibt eine Schaltungsanordnung zum Betrieb einer oder mehrere Niederdruckentladungslampen. Die Schaltungsanordnung enthält einen Inverter und einen Ansteuerungsvorrichtung für den Inverter sowie einen Gleichstrompfad der die Ansteuerungsvorrichtung des Inverters mit einer elektrischen Spannungsquelle verbindet und in den die Elektroden der zu betreibenden Niederdruckladungslampen integriert sind. Unmittelbar nach dem Einschalten der Versorgungsspannung gewährleistet der Gleichstrompfad, dass die Ansteuerungsvorrichtung den Inverter erstmalig startet. Die Lampenelektroden sind derart in den Gleichstrompfad integriert, dass im Fall einer defekten Lampenelektrode der Gleichstrompfad unterbrochen wird. Dadurch wird ein erneutes Anschwingen des Inverters bei Einschalten der Versorgungsspannung verhindert.

Die Druckschrift US 5,883,473 beschreibt ein Betriebsgerät mit einem AC-nach-DC-Wandler, einem Inverter, einer Hochspannungserkennungsschaltung 500 und einer "no-load detection circuit" 600. Das Betriebsgerät beendet ein Schalten des Inverters in Antwort auf Lampenstörungen.

Eine weitere Anforderung an moderne Vorschaltgeräte ist die Erfassung der über der Entladungsstrecke der Gasentladungslampe anliegenden Spannung.

Fig. 3 zeigt schematisch einen Ausschnitt eines Vorschaltgerätes, das einerseits zur Erfassung einer Lampenstörung (Wendelbruch, Nicht-Einsetzen bzw. Entnahme der Lampe etc.) und andererseits zur Erfassung der Lampenspannung ausgelegt ist. Dabei ist mit dem Bezugszeichen 1 in den Figuren 1 bis 3 schematisch ein Wechselrichter mit seinen beiden abwechselnd getakteten Schaltern (Leistungstransistoren) 17 und 18 bezeichnet. An dem Knotenpunkt des Wechselrichters 1 ist ein Lastkreis 3 angeschlossen, der einen Serienresonanzkreis 22, bestehend aus einer Resonanzinduktivität 16 *(L_{R})* und einem Resonanzkondensator 5 *(C_{R}),* aufweist. Weiterhin ist ein Koppelkondensator 2 (*C_{K}*) vorgesehen, der den Lastkreis 3 kapazitiv an den Knotenpunkt des Wechselrichters 1 anschließt. Die Entladungsstrecke der Lampe 4 ist parallel zu dem Resonanzkondensator 5 geschaltet.

Weiterhin sind die Heizwendeln 8 und 9 der Gasentladungslampe 4 ersichtlich. In Serie zu der unteren Heizwendel 9, d.h. zwischen der Lampe 4 und dem Masseknoten ist ein Messwiderstand 26 (R) geschaltet, durch den der Lampenstrom und der Wendelstrom fließt. Mittels der somit an dem Messwiderstand 26 (R) abfallenden Spannung kann ein Messsignal 10a (S1) abgegriffen werden, das wiedergibt, ob im ungezündeten Zustand der Lampe ein Heizstrom durch die Wendeln 8 und 9 fließen kann und ob somit eine Lampe 4 mit ordnungsgemäßen Heizwendeln 8 und 9 in die dafür vorgesehenen Fassungen eingesetzt ist.

Zur Erfassung der Lampenspannung ist zusätzlich auf der Seite des Koppelkondensators 2 (*C_{K}*) des Lastkreises 3 ein Spannungsteiler 7 parallel zur Gasentladungslampe 4 geschaltet. Dieser Spannungsteiler 7 weist zwei Widerstände 14 und 15 (*R*₁ bzw. *R₂)* auf, die in Serie geschaltet sind. Somit kann an dem Schaltungsknoten 11 zwischen den beiden Widerständen 14 und 15 ein Signal 10b (S2) abgegriffen werden, das für die über der Entladungsstrecke der Gasentladungslampe 4 anliegende Spannung repräsentativ ist.

Festzuhalten ist somit, dass bei einer derartigen Schaltung für die Erfassung der Lampenspannung sowie für die Erkennung einer Betriebsstörung der Lampe 4 je eine separat vorgesehene Schaltung vorgesehen werden muss. Dementsprechend müssen auch zwei Signale S1 und S2 verwertet werden.

Angesichts der oben genannten Anforderungen an moderne elektronische Vorschaltgeräte ist es Aufgabe der vorliegenden Erfindung, eine Technologie bereitzustellen, die die Erfassung der an einer Gasentladungslampe in Betrieb anliegenden Spannung sowie das Erkennen einer Lampenstörung (fehlende Lampe etc.) in einfacher Weise ermöglicht.

Insbesondere sollte für die Erfassung der Lampenspannung sowie die Erkennung einer Betriebsstörung der Lampe ein einziges Signal genügen.

Diese Aufgabe wird erfindungsgemäß durch die Merkmale des unabhängigen Anspruchs gelöst. Die abhängigen Ansprüche bilden den zentralen Gedanken der Erfindung in besonders vorteilhafter Weise weiter.

Erfindungsgemäß ist also ein Vorschaltgerät zum Betreiben einer Gasentladungslampe nach Anspruch 1 vorgesehen. Die Sensorschaltung weist dabei einen Spannungsteiler auf, der einerseits mit der "oberen" potentialführende Wendel der Lampe und andereseits mit Masse verbunden.

Die Sensorschaltung 6 ermöglicht den Abgriff eines Sensorsignals (S2) zum Erkennen einer Lampenstörung bzw. zur Erfassung der Lampenspannung. Somit ist es Vorteil der vorliegenden Erfindung, das auf Grundlage eines einzigen Sensorsignals (S2) sowohl eine Lampenstörung wie auch die Lampenspannung ausgewertet werden können.

Zu dem Koppelkondensator kann ein hochohmiger Widerstand *R_{K}* parallel geschaltet sein, um auf einfache Weise eine Gleichstromzweig zu bilden.

Die Sensorschaltung kann in einem ASIC integriert sein.

Die Heizleistung kann kapazitiv oder induktiv in wenigstens eine Wendel der Gasentladungslampe eingekoppelt sein.

Weiterhin ist gemäß der Erfindung ein Verfahren zur Erfassung der Lampenspannung und zur Erkennung einer Lampenstörung in einem Vorschaltgerät für Gasentladungslampen nach Anspruch 7 vorgesehen. Insbesondere während der Vorheiz- und Zündphase wird der Wendelstrom und während des Normalbetriebs der Lampenstrom überwacht.

Weitere Merkmale, Vorteile und Eigenschaften werden nunmehr, bezugnehmend auf die Figuren der begleitenden Zeichnungen und anhand einer detaillierten Beschreibung von Ausführungsbeispielen, erläutert.
- Fig. 1: zeigt dabei ein erstes Ausführungsbeispiel der Erfindung in schematischer Weise,
- Fig. 2: zeigt ein weiteres Ausführungsbeispiel der Erfindung, und
- Fig. 3: zeigt eine weitere prinzipielle Möglichkeit zur Erkennung einer Lampenstörung sowie zur Erfassung der an der Entladungsstrecke der Lampe anliegenden Spannung.

In Fig. 1 ist schematisch eine Ausführungsform der vorliegenden Erfindung dargestellt. Wie bekannt, weist auch das erfindungsgemäße Vorschaltgerät einen Wechselrichter 1 mit zwei in Serie geschalteten, an einer Gleichspannungsquelle *U_{bus}* angeschlossenen und abwechselnd getakteten Transistor-Schaltern 17 und 18 (*T*₁ bzw. *T*₂) auf. Das Schalten kann dabei durch eine Steuereinheit 23 erfolgen, die als integrierte Schaltung (IC) und insbesondere in einem ASIC realisiert werden kann. An dem Knotenpunkt der beiden Schalter 17 und 18 ist ein Lastkreis 3 angeschlossen, der einen Serienresonanzkreis 22 und die Lampe 4 aufweist. Der Serienresonanzkreis 22 besteht dabei aus einer Resonanzinduktivität 16 (*L_{R}*) und einem Resonanzkondensator 5 (*C_{R}*). Die Entladungsstrecke der Gasentladungslampe 4 zwischen den beiden Heizwendeln 8 und 9 ist, wie bekannt, parallel zu dem Resonanzkondensator 5 *(C_{R})* geschaltet.

Parallel zu dem Koppelkondensator 2 (*C_{K}*) ist ein hochohmiger Widerstand 12 (*R_{K}*) geschaltet, so dass unter Umgehung des Koppelkondensators 2 (*C_{K}*) ein geringer Gleichstrom *I_{Dc}* durch die obere Heizwendel 8 sowie einen später noch im Detail erläuterten Spannungsteiler 7 fließen kann.

Wie in Fig. 1 ersichtlich, ist erfindungsgemäß ein Spannungsteiler 7 mit den Widerständen 14 und 15 (*R*₁ bzw. *R*₂) parallel zu der Parallelschaltung der Gasentladungslampe 4 und des Resonanzkondensators 5 (*C_{R}*) geschaltet. Genauer gesagt ist der Spannungsteiler 7 auf der von dem Koppelkondensator 2 *(C_{K})* abgewandten Seite der Lampe 4 vorgesehen und somit, betrachtet von dem Wechselrichter 1 aus, der oberen Heizwendel 8 nachgeschaltet. Wie bereits erwähnt, fließt infolge des hochohmigen Parallelwiderstandes 12 ein Gleichstrom *I_{DC}* durch die Widerstände 14 und 15 (*R*₁ bzw. *R*₂) des Spannungsteilers 7. An dem Schaltungsknoten 11 zwischen den beiden Widerständen 14 und 15 des Spannungsteilers 7 wird ein Messsignal 10b (Sensorsignal S2) abgegriffen, das nach einer Analog-Digital-Wandlung einer (digitalen) Auswerteschaltung 13 zugeführt werden kann. Diese Auswerteschaltung 13 kann ebenfalls als integrierte Schaltung implementiert sein. Der Spannungsteiler 7 zusammen mit dem Signalabgriff 11 stellt somit eine Sensorschaltung 6 zum Erkennen einer Lampenstörung wie auch zur Erfassung der Lampenspannung dar.

Die Funktion der erfindungsgemäßen Schaltung soll nunmehr erläutert werden. Die Auswerteschaltung 13 kann abhängig von dem Wert des Sensorsignals 10b (S2) die folgenden Leuchtzustände erkennen:

Wenn keine Lampe 4 in die Fassungen der Leuchte eingesetzt ist oder aber wenn die obere Heizwendel 8 der Gasentladungslampe 4 gebrochen ist, kann kein Gleichstrom *I_{DC}* durch diese Heizwendel 8 und somit durch den Spannungsteiler 7 fließen. Dementsprechend fällt an dem Spannungsteiler 7 in diesem Fall auch keine Gleichspannung ab. Im ungezündeten Zustand liegt somit für den Fall einer Lampenstörung lediglich eine Wechselspannung entsprechend dem Schwingverhalten des Serienresonanzkreises 22 an dem Spannungsteiler 7 an. Dies kann wie gesagt auf Grundlage des Sensorsignals 10b (S2) durch die Auswerteschaltung 13 erfasst werden. Für diesen Fall der Lampenstörung müssen unter Umständen sofort Maßnahmen getroffen werden, da beispielsweise ohne eingesetzte Lampe 4 an dem Ausgang des Wechselrichters 1 sehr hohe Spannungen auftreten können. Eine Maßnahme, die dann durch die Auswerteschaltung 13 veranlasst wird, kann dementsprechend in einer Systemabschaltung bzw. wenigstens in der Abschaltung des Wechselrichters 1 bestehen.

Für den Fall, dass eine Lampe 4, bei der wenigstens die obere Heizwendel 8 ordnungsgemäß arbeitet, in die dafür vorgesehenen Fassungen der Leuchte eingesetzt ist, kann durch diese obere Heizwendel 8 und somit auch durch den Spannungsteiler 7 ein Gleichstrom *I_{DC}* fließen. Auf Grundlage des Sensorsignals 10b (S2) wird die Auswerteschaltung 13 in diesem Fall eine um einen Gleichspannungsabfall an dem Spannungsteiler 7 verschobene Wechselspannung erfassen.

Die an der Lampe 4 abfallende Wechselspannung wird also in jedem Fall gemessen. Abhängig davon, ob eine Lampe 4 mit ordnungsgemäßer oberer Heizwendel 8 eingesetzt ist oder nicht, ist diese Wechselspannung gegebenenfalls um die an dem Spannungsteiler abfallende Gleichspannung verschoben.

Es ist darauf hinzuweisen, dass der hochohmige Widerstand 12 *(R_{K})* im Parallelzweig des Koppelkondensators 2 *(C_{K})* weiterhin den Vorteil aufweist, dass er das sogenannte "Walmen", d.h. abwechselnd helle und dunkle Abschnitte in der Gasentladungslampe 4, durch Bereitstellung eines gewissen Gleichstromanteils zumindest stark verringern kann.

Fig. 2 zeigt eine weitere Ausführungsform der vorliegenden Erfindung. Bei dieser Ausführungsform erfolgt die Einkopplung der Heizleistung in die Heizwendeln 8 und 9 induktiv über die zwei Spulen 19 und 20 (*L*_{*h*1} bzw. *L*_{*h*2}) eines Übertragers. Während eine kapazitive Einkopplung der Heizleistung in der Regel bei nicht gedimmten Geräten bevorzugt wird, wird bei gedimmten Geräten die induktive Form der Heizleistungseinkopplung bevorzugt.

In dieser Zeichnung ist auch schematisch dargestellt, dass als Primärwicklung für die induktive Heizleistungsübertragung die Primärwicklung 21 (*L*_{*h*3}) eines gesonderten Transformators verwendet werden kann. Alternativ ist möglich, die Resonanzinduktivität 16 (*L_{R}*) als Primärwicklung zur induktiven Einkopplung der Heizleistung in die Heizwendeln 8 und 9 der Gasentladungslampe 4 zu verwenden.

Festzuhalten ist ferner, dass im Zusammenhang mit der vorliegenden Erfindung jegliche Art der Einkopplung der Heizleistung in die Heizwendeln 8 und 9 angewendet werden kann.

### Bezugszeichenliste

| Nr. | Komponente bzw. Signal |
|---|---|
| 1 | Wechselrichter, realisiert als zwei in Serie geschaltete selbstsperrende n-Kanal-MOSFETs *T*₁ und *T*₂ |
| 2 | Koppelkondensator *C_{K}* im Serienresonanzkreis 22 |
| 3 | Lastkreis, bestehend aus einem Serienresonanzkreis 22 und einer Gasentladungslampe 4 |
| 4 | Gasentladungslampe im Lastkreis 3 |
| 5 | Resonanzkondensator *C_{R}* des Serienresonanzkreises 22 |
| 6 | Sensorschaltung (realisiert als Spannungsteiler 7 mit den Widerständen R₁ und R₂) zur Erkennung einer Störung der Gasentladungslampe 4 sowie zur Erfassung eines Spannungsabfalls an der Gasentladungslampe 4 |
| 7 | Spannungsteiler, verwendet als Sensorschaltung 6 |
| 8 | erste (obere) Heizwendel der Gasentladungslampe 4 |
| 9 | zweite (untere) Heizwendel der Gasentladungslampe 4 |
| 10a | Spannungsabfall am Messwiderstand 26 (Sensorsignal S1) |
| 10b | Ausgangsspannung der Sensorschaltung 6 (Sensorsignal S2) |
| 11 | Schaltungsknoten in der Mitte des Spannungsteilers 7 |
| 12 | hochohmiger Widerstand *R_{K}* im Parallelzweig des Koppelkondensators *C_{K}* |
| 13 | Auswerteschaltung zur Auswertung des Sensorsignals 10 |
| 14 | erster (oberer) Widerstand *R*₁ des Spannungsteilers 7 |
| 15 | zweiter (unterer) Widerstand *R*₂ des Spannungsteilers 7 |
| 16 | Resonanzinduktivität *L_{R}* des Serienresonanzkreises 22 |
| 17 | erster getakteter Transistor-Schalter (realisiert als selbstsperrender n-Kanal-MOSFET *T*₁) |
| 18 | zweiter getakteter Transistor-Schalter (realisiert als selbstsperrender n-Kanal-MOSFET *T₂*) |
| 19 | Induktivität *L*_{*h*1} (realisiert als Primärwicklung eines Heiztransformators *Tr*₁) zur induktiven Einkopplung der Heizleistung in die erste (obere) Heizwendel 8 der Gasentladungslampe 4 |
| 20 | Induktivität *Lₕ₂* (realisiert als Primärwicklung eines Heiztransformators *Tr*₂) zur induktiven Einkopplung der Heizleistung in die zweite (untere) Heizwendel 9 der Gasentladungslampe 4 |
| 21 | Induktivität *Lₕ₃* (realisiert als Primärwicklung eines Heiztransformators *Tr*₃) zur induktiven Einkopplung der Heizleistung in die Heizwendeln der Gasentladungslampe 4 |
| 22 | Serienresonanzkreis als Teil des Lastkreises 3 |
| 23 | Steuereinheit (realisiert als IC bzw. ASIC) zur Ansteuerung der beiden als selbstsperrende n-Kanal-MOSFETs *T*₁ und *T*₂ realisierten Transistor-Schalter 17 und 18 |
| 24 | Koppelkondensator *C*_{*h*1} im Einkoppelzweig der ersten (oberen) Heizwendel 8 der Gasentladungslampe 4 |
| 25 | Koppelkondensator *Cₕ₂* im Einkoppelzweig der zweiten (unteren) Heizwendel 9 der Gasentladungslampe 4 |
| 26 | Messwiderstand *R*, in Serie geschaltet zu der zweiten (unteren) Heizwendel der Gasentladungslampe 4 |

## Patentansprüche

1. Vorschaltgerät zum Betreiben einer Gasentladungslampe mit Heizwendeln (8, 9), aufweisend:
- einen Wechselrichter (1), der zwei in Serie liegende an eine Gleichspannungsquelle (*U_{bus}*) angeschlossene und im Gegentakt geschaltete Schalter (17, 18) aufweist und mittels eines Koppelkondensators (2) mit einem Lastkreis (3) verbunden ist, der die Gasentladungslampe (4) aufweisend eine potentialführende Heizwendel (8) und einen Serienresonanzkreis (22) aufweist,
**dadurch gekennzeichnet, dass** das Vorschaltgerät weiter aufweist:
- eine Sensorschaltung (6), welche mit den potentialführenden Heizwendel (8) des Gasentladungslampe (4) verbunden ist und ein einziges Messsignal erfasst und
- eine Auswerteschaltung (13) zum kombinierten Erkennen einer Lampenstörung, insbesondere eines Wendelbruchs der potentialführenden Heizwendel (8), sowie der an der Gasentladungslampe (4) anliegenden Lampenspannung anhand des einzigen Messsignals (10b),
wobei ein hochohmiger Widerstand (12) parallel mit dem Koppelkondensator (2) sowie mit der potentialführenden Heizwendel (8) verbunden ist, wobei bei eingesetzter Gasentladungslampe (4) ohne Lampenstörung über den hochohmigen Widerstand (12) ein Gleichstrom (I_{DC}) durch die potentialführende Heizwendel (8) fliesst.

2. Vorschaltgerät nach Anspruch 1,
bei der die Auswerteschaltung (13) anhand des nichtfliessenden Gleichstroms (I_{DC}) erkennt, dass keine Gasentladungslampe (4) eingesetzt ist oder die potentialführende Heizwendel (8) gebrochen ist.

3. Vorschaltgerät nach einem der vorhergehenden Ansprüche,
**dadurch gekennzeichnet,**
**dass** die Sensorschaltung (6) in einem ASIC integriert ist.

4. Vorschaltgerät nach einem der Ansprüche 1 bist 3,
**dadurch gekennzeichnet,**
**dass** die Heizleistung induktiv über zwei Spulen (19, 20) in die Wendeln (8, 9) der Gasentladungslampe (4) eingekoppelt ist.

5. Vorschaltgerät nach Anspruch 4,
**dadurch gekennzeichnet,**
**dass** eine Induktivität (16) des Serienresonanzkreises als Primärwicklung zur induktiven Einkopplung der Heizleistung in die Wendeln (8, 9) der Lampe (4) dient.

6. Vorschaltgerät nach einem der vorhergehenden Ansprüche,
**dadurch gekennzeichnet,**
**dass** die Auswerteschaltung (13) dazu eingerichtet ist, bei nichtfliessendem Gleichstrom (Idc) wenigstens den Wechselrichter (1) abzuschalten.

7. Verfahren zur Erfassung der Lampenspannung und zur Erkennung einer Lampenstörung in einem Vorschaltgerät für Gasentladungslampen (4) gemäß Anspruch 1,
mit den Schritten:
- Erfassen des einzigen Messsignals (10b),
- Bestimmen einer Lampenspannung und Erkennung eines Wendelbruchs der potentialführenden Heizwendel (8) der Gasentladungslampe (4) anhand des einzigen Messsignals (10b), wobei bei eingesetzter Gasentladungslampe (4) ohne Lampenstörung über einen hochohmigen Widerstand (12) parallel zu einem Koppelkondensator (2) ein Gleichstrom (I_{DC}) durch die potentialführende Heizwendel (8) fliesst.

8. Verfahren nach Anspruch 7,
bei dem anhand des nichtfliessenden Gleichstroms (I_{DC}) erkannt wird, dass keine Gasentladungslampe (4) eingesetzt ist oder die potentialführende Heizwendel (8) gebrochen ist.

9. Verfahren nach einem der Ansprüche 7 bis 8,
bei dem bei Erkennung des nichtfliessenden Gleichstroms (I_{DC}) wenigstens der Wechselrichter abgeschaltet wird.

10. Verfahren nach einem der Ansprüche 7 bis 9,
bei dem während einer Vorheiz- und Zündphase der Wendelstrom und während des Normalbetriebs der Gleichstrom (I_{DC}) überwacht wird.

## Claims

1. Ballast for operating a gas discharge lamp comprising heating filaments (8, 9), having:
- an inverter (1), which has two switches (17, 18), which are in series, are connected to a DC voltage source (*U_{bus}*) and are switched in the push-pull mode, and which is connected to a load circuit (3) by means of a coupling capacitor (2), which load circuit has the gas discharge lamp (4) having a potential-conducting heating filament (8) and a series resonant circuit (22),
**characterized in that** the ballast further has:
- a sensor circuit (6), which is connected to the potential-conducting heating filament (8) of the gas discharge lamp (4) and detects a single measurement signal, and
- an evaluation circuit (13) for the combined identification of a lamp fault, in particular a filament breakage of the potential-conducting heating filament (8), and of the lamp voltage present at the gas discharge lamp (4) on the basis of the single measurement signal (10b),
wherein a high-resistance resistor (12) is connected in parallel with the coupling capacitor (2) and with the potential-conducting heating filament (8), wherein when a gas discharge lamp (4) without a lamp fault is inserted, a direct current (I_{DC}) flows through the potential-conducting heating filament (8) via the high-resistance resistor (12).

2. Ballast according to Claim 1, in which the evaluation circuit (13) identifies, on the basis of the direct current (I_{DC}) which is not flowing, that no gas discharge lamp (4) has been inserted or the potential-conducting heating filament (8) is broken.

3. Ballast according to one of the preceding claims, **characterized in that** the sensor circuit (6) is integrated in an ASIC.

4. Ballast according to one of Claims 1 to 3, **characterized in that** the heating power is coupled into the filaments (8, 9) of the gas discharge lamp (4) inductively via two coils (19, 20).

5. Ballast according to Claim 4, **characterized in that** an inductance (16) of the series resonant circuit acts as primary winding for inductively coupling the heating power into the filaments (8, 9) of the lamp (4).

6. Ballast according to one of the preceding claims, **characterized in that** the evaluation circuit (13) is designed to disconnect at least the inverter (1) when the direct current (I_{DC}) is not flowing.

7. Method for detecting the lamp voltage and for identifying a lamp fault in a ballast for gas discharge lamps (4) according to Claim 1, having the following steps:
- detecting the single measurement signal (10b),
- determining a lamp voltage and identifying a filament breakage of the potential-conducting heating filament (8) of the gas discharge lamp (4) on the basis of the single measurement signal (10b),
wherein when a gas discharge lamp (4) without a lamp fault is inserted, a direct current (I_{DC}) flows through the potential-conducting heating filament (8) via a high-resistance resistor (12) in parallel with a coupling capacitor (2).

8. Method according to Claim 7, in which it is identified, on the basis of the direct current (I_{DC}) which is not flowing, that no gas discharge lamp (4) has been inserted or the potential-conducting heating filament (8) is broken.

9. Method according to either of Claims 7 and 8, in which on identification of the direct current (I_{DC}) which is not flowing, at least the inverter is disconnected.

10. Method according to one of Claims 7 to 9, in which the filament current is monitored during a preheating and starting phase, and the direct current (I_{DC}) is monitored during normal operation.

## Revendications

1. Ballast pour faire fonctionner une lampe à décharge de gaz avec des filaments de chauffage (8, 9), comportant:
- un onduleur (1), qui comprend deux commutateurs (17, 18) connectés en série, raccordés à une source de tension continue (Ubus) et connectés en push-pull, et qui est relié au moyen d'un condensateur de couplage (2) à un circuit de charge (3), lequel comporte la lampe à décharge de gaz (4) présentant un filament de chauffage (8) faisant passer la tension et un circuit de résonnance série (22),
**caractérisé en ce que** le ballast comporte en outre:
- un circuit capteur (6), lequel est relié au filament de chauffage (8) de la lampe à décharge de gaz (4) faisant passer la tension et détecte un signal de mesure unique et
- un circuit d'évaluation (13) destiné à l'identification combinée d'un dysfonctionnement de lampe, en particulier d'une cassure du filament de chauffage (8) faisant passer la tension, ainsi que de la tension de lampe appliquée à la lampe à décharge de gaz (4) à partir du signal de mesure unique (10b),
dans lequel une résistance (12) à haute résistance est reliée en parallèle avec le condensateur de couplage (2) ainsi qu'avec le filament de chauffage (8) faisant passer la tension, dans lequel, si une lampe à décharge de gaz (4) sans dysfonctionnement est mise en place, un courant continu (IDC) circule à travers le filament de chauffage (8) faisant passer la tension par l'intermédiaire de la résistance (12) à haute résistance.

2. Ballast selon la revendication 1,
dans lequel le circuit d'évaluation (13) détecte, à partir du courant continu (IDC) ne circulant pas, qu'aucune lampe à décharge de gaz (4) n'est mise en place ou que le filament de chauffage (8) faisant passer la tension est cassé.

3. Ballast électronique selon l'une des revendications précédentes,
**caractérisé en ce que**
le circuit capteur (6) est intégré dans un ASIC.

4. Ballast électronique selon l'une des revendications 1 à 3,
**caractérisé en ce que**
la puissance de chauffage est couplée de manière inductive par l'intermédiaire de deux bobines (19, 20) dans les filaments (8, 9) de la lampe à décharge de gaz (4).

5. Ballast selon la revendication 4,
**caractérisé en ce que**
une inductance (16) du circuit de résonnance série sert d'enroulement primaire pour le couplage inductif de la puissance de chauffage dans les filaments (8, 9) de la lampe (4).

6. Ballast électronique selon l'une des revendications précédentes,
**caractérisé en ce que**
le circuit d'évaluation (13) est agencé pour mettre au moins l'onduleur (1) hors circuit en cas de courant continu (IDC) ne circulant pas.

7. Procédé destiné à détecter la tension de lampe et à identifier un dysfonctionnement de lampe dans un ballast pour lampes à décharge de gaz (4) selon la revendication 1, présentant les étapes:
- détecter le signal de mesure unique (10b),
- déterminer une tension de lampe et identifier une cassure du filament de chauffage (8) de la lampe à décharge de gaz (4) faisant passer la tension à partir du signal de mesure unique (10b),
dans lequel, si une lampe à décharge de gaz (4) sans dysfonctionnement est mise en place, un courant continu (IDC) circule à travers le filament de chauffage (8) faisant passer la tension par l'intermédiaire d'une résistance (12) à haute résistance en parallèle d'un condensateur de couplage (2).

8. Procédé selon la revendication 7,
dans lequel il est détecté, à partir du courant continu (IDC) ne circulant pas, qu'aucune lampe à décharge de gaz (4) n'est mise en place ou que le filament de chauffage (8) faisant passer la tension est cassé.

9. Procédé selon l'une des revendications précédentes 7 à 8,
dans lequel en cas de détection du courant continu (IDC) ne circulant pas, au moins l'onduleur (1) est mis hors circuit.

10. Procédé selon l'une des revendications précédentes 7 à 9,
dans lequel le courant de filament est contrôlé pendant une phase de préchauffage ou d'allumage et le courant continu (IDC) est contrôlé pendant le fonctionnement normal.
